# EUROPÄISCHE PATENTSCHRIFT

(11) **EP 0 580 830 B1**
(45) Veröffentlichungstag und Bekanntmachung des Hinweises auf die Patenterteilung: **10.01.1996**
(21) Anmeldenummer: 93902026.9
(22) Anmeldetag: 08.02.1993
(51) Int. Cl.: B65D 41/48

(54) **SICHERHEITS-KEGVERSCHLUSS**
SAFETY CLOSURE FOR KEGS
FERMETURE DE SECURITE POUR TONNELETS

(30) Priorität: 19.02.1992 WO PCT/CH92/00031
(43) Veröffentlichungstag der Anmeldung: 02.02.1994
(73) Patentinhaber: EWIT AG, CH-6300 Zug (CH)
(72) Erfinder: WIEDMER, Ernst, CH-8752 Näfels (CH)
(74) Vertreter: Maspoli, René A.
(86) Internationale Anmeldenummer: CH9300032
(87) Internationale Veröffentlichungsnummer: WO9316935

(56) Entgegenhaltungen:
- DE-U- 8 414 651
- FR-A- 2 258 316
- GB-A- 1 423 834
- US-A- 4 055 267
- US-A- 4 423 822

## Beschreibung

Diese Erfindung betrifft eine Sicherheits-Kegverschlusskappe.

In Kegs werden derzeit Flüssigkeiten, speziell Getränke, unter Druck transportiert und gelagert. Am Verteilort wird der Behälter installiert und an die Verteilvorrichtung angeschlossen. Bei der Verteilung des Getränkes wird dieses unter Druck aus dem Behälter ausgestossen.

Der Behälter weist einen Austritt auf, an den - ohne Druckverlust - die Verteilvorrichtung anzuschliessen ist; der genannte Austritt ist daher während des Transportes und der Lagerung des Druckbehälters zu schützen.

Dieser Schutz sollte, aufgrund auch von allgemeinen Sicherheitsüberlegungen, neben dem Schutz vor Beschädigungen des Austrittes, sowohl die Erstöffnungsgarantie als auch die Möglichkeit des Wiederaufsetzens des Schutzverschlusses umfassen. Diese Aufgabe löst die erfindungsgemässe Sicherheits-Kegverschlusskappe.

Verschlüsse ähnlicher Art sind auch aus der Patentliteratur bekannt:
Der Behälterverschluss gemäss dem US-Patent 4 423 822 ist grundsätzlich ein flüssigkeitsdichter und eventuell auch ein drucksicherer Verschluss. Er weist in allen Ausführungsformen eine Griff- und Oeffnungsklappe auf; diese wird zum Ablösen aus dem Verschluss herausgeklappt (siehe Figur), und derselbe wird durch Anheben an der Klappe vom Behälter gelöst.

Demgegenüber ist die erfindungsgemässe Sicherheits-Kegverschlusskappe eine Schutzkappe (über einem mechanischen, dichten Druckverschluss), die aber jedenfalls die Erstöffnung des genannten Druckverschlusses anzeigt (die Klappe im US-Patent kann wieder geschlossen werden). Dazu weist die Sicherheits-Kegverschlusskappe vier oder acht symmetrisch und abgesetzt voneinander angeordnete Keilteile 1.3 auf, von denen abwechslungsweise zwei bzw. vier über Zonen verringerter Reissfestigkeit 1.4 mit dem Verschlusszylinder 1.2 verbunden, d.h. relativ leicht mindestens teilweise davon abtrennbar, sind.

Beim Verschluss gemäss dem genannten US-Patent ist, wie gesagt, nur eine Klappe vorgesehen, und die Anzahl und/oder Anordnung der Untergreifungskeile sowie deren Zuordnung zur Klappe sind alle nicht speziell spezifiziert. In den Zeichnungen (speziell Fig. 4) sind sehr viel mehr Untergreifungsausformungen am festen Deckel angebracht als an der Klappe.

Beim Oeffnen der zwei oder der vier aufreissbaren Keilteile 1.4 an der erfindungsgemässen Sicherheits-Kegverschlusskappe wird der Verschlusszylinder zudem an zwei bis vier regelmässig verteilten Stellen genügend festigkeitsmässig durchschnitten, sodass er relativ leicht vom Behälter abgenommen und wieder darauf aufgesetzt werden kann. Beim Verschluss gemäss dem hier behandelten US-Patent geschieht dies nur an einer Stelle.

Beim ebenfalls flüssigkeitsdichten Behälterverschluss gemäss der GB-A 2 097 768 wird beim Erstöffnen desselben die einzige Abreisslasche 18 entlang den Sollreisslinien 22 und 24 den ganzen Verschlussmantel hinauf und entlang den Fortsetzungs-Sollreisslinien 26 und 28 rund um die Verschlussdeckel-Peripherie aufgerissen (siehe Figuren 1 und 2).

Durch das Aufreissen der Lasche 18 und das Abreissen des Deckelteils 10 fällt der Verschluss auseinander (ohne in mehrere Teile zu zerfallen); er kann dann nicht wiederverwendet werden (S. l, Z. 98 ff).

Bei den Verschlusskappen gemäss der DE-U 84 14 651 werden beim Aufreissen der Sperrelemente entweder diese offensichtlich alle abgerissen (Fig. 1) oder die Kappe wird in 2 Teile getrennt (Fig. 2). Rückhalte-Elemente wie die nicht-abgelösten Keilteile bei der geöffneten erfindungsgemässen Kegverschlusskappe sind nicht mehr vorhanden.

Im Gegensatz zu den angegebenen Lösungen gemäss dem Stand der Technik erlaubt es die erfindungsgemässe Sicherheits-Kegverschlusskappe - auch für den Fachmann nicht ohne weiteres voraussehbar -
- ohne Abreisslappen und somit ohne Materialverlust bei der Erstöffnung auszukommen, sowie
- in einer technisch stark vereinfachten Form allen drei Anforderungen, d.h. derjenigen nach dem mechanischen Schutz des Austrittes, derjenigen nach der Erstöffnungsgarantie und derjenigen der Wiederverwendung,
zu genügen.

Eine Lösung ohne Abtrennung von Verschlussteilen ist zudem offensichtlich ökologischer, zumal heute das Wieder-Einschmelzen von Formteilen aus Polyolefinen ein technisch gelöstes Problem ist.

Die erfindungsgemässe Sicherheits-Kegverschlusskappe für auf Flüssigkeits-Druckbehälter, die Verschlusskappe mit Verschlussdeckel und Verschlusszylinder sowie mit an der Innenwand des Verschlusszylinders angebrachten, vom Verschlussdeckel abgesetzt angeordneten, in den Behälter-Oberrand einrastenden Keilteilen, ist dadurch gekennzeichnet, dass vier oder acht symmetrisch angeordnete Keilteile vorgesehen sind, von denen abwechslungsweise zwei bzw. vier über Zonen mit verringerter Reissfestigkeit (1.4) mit dem Verschluss verbunden sind, wobei die genannten Zonen vom unteren Rand des Verschlusszylinders ausgehen.

Die genannten Zonen mit verringerter Reissfestigkeit sind bevorzugterweise in Form von Stegen/Hohlräumen zwischen den Keilteilen und dem Verschlusszylinder ausgebildet, wobei jeweils ein Steg verstärkt ausgeführt ist, wodurch - beim Aufreissen der genannten Zonen - der Keilteil sich nicht vollständig vom Verschluss löst.

Die Keilportionen schliessen dabei mit Vorteil einen Kreisbogenwinkel des Verschlusszylinders von ca. 20° bzw. von ca. 40° ein.

Die genannte Sicherheits-Kegverschlusskappe besteht aus druckspritzbaren Elastomeren, speziell Polyolefinen, bevorzugterweise Polyäthylen oder Polypropylen.

Die erfindungsgemässe Sicherheits-Kegverschlusskappe wird nun anhand der Ausführungsform gemäss den beiliegenden Figuren 1 und 2 beispielhaft im Detail beschrieben. Dabei stellen die Figuren folgendes dar:
Fig. 1a: Schnittdarstellung der erfindungsgemässen Sicherheits-Kegverschlusskappe gemäss dem Patentanspruch 3 (Schnitt durch Achse);
Fig. 1b: Oben- und Durchsichtsdarstellung der gleichen Sicherheits-Kegverschlusskappe;
Fig. 1c: An- und Durchsichtsdarstellung derselben Sicherheits-Kegverschlusskappe;
Fig. 2: Schnittdarstellung (schematisch) des Austritts-Halses eines Flüssigkeits-Druckbehälters.

Die Figur 1a zeigt, wie gesagt, eine schematische Darstellung im Schnitt durch die Achse der erfindungsgemässen Sicherheits-Kegverschlusskappe mit vier Keilabschnitten; die Grössenverhältnisse entsprechen nicht den tatsächlichen. Am Verschlussdeckel 1.1 schliesst der Verschlusszylinder 1.2 an. Die Keilteile 1.3 sind an der Innenseite des Verschlusszylinders, versetzt vom Verschlussdeckel, angebracht. Die Keile sind so ausgebildet, dass sie unter der Endverdickung des Halses um den Behälteraustritt einrasten.

In der Oben- und Durchsichtsdarstellung gemäss der Figur 1b sind der Verschlusszylinder 1.2 und die vier Keil-Teile 1.3 ersichtlich.

In der Figur 1c, d.h. in der An- und Durchsichtsdarstellung der gesamten Sicherheits-Kegverschlusskappe gemäss dem Patentanspruch 3, sind wiederum der Verschlusszylinder 1.2 und zwei Keil-Teile 1.3 ersichtlich (die andern zwei Keil-Teile sind nicht eingezeichnet). Um den in der Figur rechts dargestellten Keil-Teil ist eine Zone verringerter Reissfestigkeit 1.4 dargestellt. Diese kann z.B. mittels Stegen/Hohlräumen oder auch mittels verringerter Wandstärke realisiert sein. In beiden Fällen wäre aber darauf zu achten, dass zumindest an einer Stelle der Zone verringerter Reissfestigkeit ein Steg, bzw. ein Abschnitt der Verbindungswand, die übliche Stärke aufweist, sodass der Keilteil, nach dem Aufreissen der Zone verringerter Reissfestigkeit, an der genannten Stelle mit dem Verschluss verbunden bleibt. Auch nach dem erstmaligen Oeffnen des erfindungsgemässen Sicherheits-Kegverschlusses verbleibt dieser also an einem Stück. Die Zonen verringerter Reissfestigkeit gehen ersichtlicherweise vom unteren Rand des Verschlusszylinders aus.

Die Figur 2 schliesslich zeigt einen schematischen Schnitt durch die Längsachse des Austrittshalses 2 am Flüssigkeits-Druckbehälter. Mit 2.1 ist der eigentliche Behälterhals und mit 2.2 ein rundum keilförmig verstärkter Halsabschluss bezeichnet. Der genannte Abschluss braucht nicht speziell keilfömig zu sein, er kann auch eine Halbrundung o.ä. sein. Jedenfalls sind solche Abschlüsse derart ausgebildet, dass die Verschlusskappe mittels Keilteilen o.ä. darunter verankert werden kann.

Aus der genannten Darstellung folgt auch, dass die erfindungsgemässe Sicherheits-Kegverschlusskappe nach dem erstmaligen Oeffnen, d.h. nach dem Aufreissen der Zonen, wieder auf den Austrittshals des Flüssigkeits-Druckbehälters aufgebracht werden kann, wo sie weiterhin Bedeckungsfunktion und Schutz vor mechanischen Einwirkungen auf den Druckanschlussteil ausübt.

Die oben beschriebene erfindungsgemässe Keg-Verschlusskappe kann selbstverständlich innerhalb des fachmännischen Optimierungsvermögens abgeändert werden, ohne damit aus dem Patentbereich zu fallen. Z.B. kann der Keilteil in Form von einzelnen kleinen Keilen realisiert werden (Materialeinsparung).

## Patentansprüche

1. Sicherheits-Kegverschlusskappe (1) für auf Flüssigkeits-Druckbehälter, die Verschlusskappe mit Verschlussdeckel (1.1) und Verschlusszylinder (1.2) sowie mit an der Innenwand des Verschlusszylinders angebrachten, vom Verschlussdeckel abgesetzt angeordneten, in den Behälter-Oberrand einrastenden Keilteilen, dadurch gekennzeichnet, dass vier oder acht symmetrisch angeordnete Keilteile (1.3) vorgesehen sind, von denen abwechslungsweise zwei bzw. vier über Zonen mit verringerter Reissfestigkeit (1.4) mit dem Verschluss verbunden sind, wobei die genannten Zonen vom unteren Rand des Verschlusszylinders ausgehen.

2. Sicherheits-Kegverschlusskappe gemäss Patentanspruch 1, dadurch gekennzeichnet, dass die Zonen mit verringerter Reissfestigkeit (1.4) in Form von Stegen/Hohlräumen zwischen den Keilteilen und dem Verschlusszylinder ausgebildet sind, wobei jeweils ein Steg verstärkt ausgeführt ist, wodurch - beim Aufreissen der genannten Zonen - der Keilteil sich nicht vollständig vom Verschluss löst.

3. Sicherheits-Kegverschlusskappe gemäss den Patentansprüchen 1 bzw. 2, dadurch gekennzeichnet, dass die Keilportionen einen Kreisbogenwinkel des Verschlusszylinders von ca. 20° bzw. von ca. 40° einschliessen.

4. Sicherheits-Kegverschlusskappe gemäss allen vorangehenden Patentansprüchen, dadurch gekennzeichnet, dass sie aus druckspritzbaren Elastomeren, speziell Polyolefinen, bevorzugterweise Polyäthylen oder Polypropylen, besteht.

## Claims

1. Safety keg sealing cap (1) for fluid-pressure containers, the sealing cap with sealing lid (1.1), sealing cylinder (1.2) and wedge parts attached to the inside wall of the sealing cylinder offset from the sealing lid engaging with the upper edge of the container, characterised in that four or eight symmetrical wedge parts (1.3) are provided, two or four of which are alternately connected by zones with reduced tearing strength (1.4) to the seal, whereby the said zones commence at the lower edge of the sealing cylinder.

2. Safety keg sealing cap according to claim 1, characterised in that the zones with reduced tearing strength (1.4) are formed in the shape of slats/hollow cavities between the wedge parts and the sealing cylinder, whereby one slat is reinforced and whereby - on tearing said zones - the wedge part does not separate completely from the seal.

3. Safety keg sealing cap according to claim 1 or 2, characterised in that the wedge portions encircle a circular arc of the sealing cylinder of approximately 20° or about 40°.

4. Safety-keg sealing cap according to all preceding claims characterised in that it comprises pressure-spray elastomers, in particular polyolefins, preferably polyethylene or polypropylene.

## Revendications

1. Capuchon de fermeture de sécurité (1) pour un petit fût, à poser sur un récipient à liquide sous pression, le capuchon de fermeture comportant un couvercle de fermeture (1.1) et un cylindre de fermeture (1.2), ainsi que des éléments en coin (1.3) disposés sur la paroi intérieure du cylindre de fermeture, agencés en décalage par rapport au couvercle de fermeture, et enclenchés dans la bordure supérieure du récipient, caractérisé en ce qu'il est prévu quatre ou huit éléments en coin agencés de façon symétrique, dont deux ou quatre sont reliés en alternance à l'élément de fermeture via des zones présentant une moindre résistance à la déchirure (1.4), lesdites zones partant de la bordure inférieure du cylindre de fermeture.

2. Capuchon de fermeture de sécurité pour un petit fût selon la revendication 1, caractérisé en ce que les zones présentant une moindre résistance à la déchirure (1.4) sont réalisées sous forme de barrettes/cavités entre les éléments en coin et le cylindre de fermeture, respectivement une barrette étant réalisée de façon renforcée, grâce à quoi l'élément en coin ne se détache pas entièrement de l'élément de fermeture lors de la déchirure desdites zones.

3. Capuchon de fermeture de sécurité pour un petit fût selon l'une ou l'autre des revendications 1 et 2, caractérisé en ce que les segments en coin enferment un angle d'arc circulaire du cylindre de fermeture d'environ 20° ou d'environ 40°.

4. Capuchon de fermeture de sécurité pour un petit fût selon toutes les revendications précédentes, caractérisé en ce qu'il est réalisé en élastomères susceptibles d'être injectés sous pression, spécialement en polyoléfines, de préférence en polyéthylène ou en polypropylène.
